# EUROPÄISCHE PATENTSCHRIFT

(11) **EP 2 870 901 B1**
(45) Veröffentlichungstag und Bekanntmachung des Hinweises auf die Patenterteilung: **15.02.2017**
(21) Anmeldenummer: 14003648.4
(22) Anmeldetag: 28.10.2014
(51) Int. Cl.: A47F 9/04

(54) **Modularer Kassentisch**
Modular till desk
Caisse modulaire

(30) Priorität: 06.11.2013 DE 102013112179
(43) Veröffentlichungstag der Anmeldung: 13.05.2015
(73) Patentinhaber: Harting Systems GmbH, 32339 Espelkamp (DE)
(72) Erfinder: Tiffe, Oliver, 32257 Bünde (DE); Willmann, Matthias, 32351 Stemwede (DE); Dreyer, Ulrich, 32351 Stemwede (DE); Pleye, Christof, 49324 Melle (DE)

(56) Entgegenhaltungen:
- WO-A1-2011/088841
- DE-A1- 2 118 831
- JP-U- S58 171 063
- JP-U- S62 113 761
- US-A- 3 877 764
- US-A- 6 155 381
- US-A1- 2003 222 092

## Beschreibung

Die Erfindung betrifft einen Kassentisch nach dem Oberbegriff des Anspruchs 1.

Derartige Kassentische werden beispielsweise in Supermärkten oder anderen Warenhäusern eingesetzt.

### Stand der Technik

Die US 6 155 381 A zeigt einen Kassentisch, der aus zumindest zwei Moduleinheiten besteht.

Die US 3 877 764 A zeigt ein Möbelstück, welches aus verschiedenen Bauteilen besteht, die über zwei verschiedene Arten von Fixiermitteln miteinander verbunden sind.

Die WO 2011 088 841 A1 zeigt einen Kassentisch mit einem integrierten Warenautomaten.

Die US 2003 0222 092 A1 zeigt einen Kassentisch, der viel Stauraum für so genannte Impulsartikel aufweist.

Die DE 2020 090 10 397 U1 zeigt einen Kassentisch, der modular
aus Platten und Profilstäben aufgebaut ist. Dadurch kann der Kassentisch an die räumlichen Gegebenheiten eines Warenhauses angepasst werden.

Durch die große Anzahl an Einzelteilen ist es jedoch aufwendig einen solchen Kassentisch aufzubauen. Werden mehrere Kassentische für ein Warenhaus benötigt, ist eine solche Lösung für den Warenhausbetreiber oft zu teuer.

### Aufgabenstellung

Die Aufgabe der Erfindung besteht darin, einen Kassentisch vorzuschlagen, der flexibel einsetzbar aber dennoch preisgünstig herstellbar ist.

Die Aufgabe wird durch die kennzeichnenden Merkmale des Anspruchs 1 gelöst.

Vorteilhafte Ausgestaltungen der Erfindung sind in den Unteransprüchen angegeben.

Der hier vorgeschlagene Kassentisch besteht aus mindestens zwei einzelnen Moduleinheiten. Zumindest eine dieser Moduleinheiten besitzt zumindest zwei verschiedene Arten von Fixiermitteln, mit denen die zumindest zwei Moduleinheiten miteinander fixiert sind.

Die einzelnen Moduleinheiten weisen vorteilhafterweise eine kubus- oder quaderförmige Rahmenstruktur auf. Die Ober- und Unterseite der Moduleinheit ist in der Regel geschlossen ausgebildet. Im Gegensatz dazu fehlt den jeweiligen Moduleinheiten zumindest eine Seitenwand oder es ist eine große Öffnung in zumindest einer Seitenwand vorgesehen.

Vorteilhafterweise werden die zumindest zwei Moduleinheiten im Bereich der fehlenden Seitenwand und/oder im Bereich der seitlichen Öffnung gegeneinander gestellt und miteinander fixiert. In diesem Fall sind die Rahmen der jeweils seitenfreien Wände zueinander ausgerichtet. Dadurch wird innerhalb des Kassentischgehäuses viel Platz, beispielsweise für technische Einrichtungen, geschaffen.

Besonders bevorzugt sind die Fixiermittel, mit denen die Moduleinheiten miteinander fixiert werden, in den Eckbereichen der Rahmenstruktur angeordnet. Dadurch können die Rahmenstrukturen der einzelnen Moduleinheiten derart miteinander fixiert werden, dass eine hohe Steifigkeit des Kassentisches erreicht wird.

In einer besonders bevorzugten Variante des Kassentisches ist eine Art Fixiermittel als flächiges Bauteil mit zumindest zwei, bevorzugt jedoch vier, Bohrungen ausgestaltet. Dieses Fixiermittel ist in der Regel im unteren Eckbereich des Modulgehäuses vorgesehen und verbindet die Bodenplatten der einzelnen Module miteinander. Die andere Art Fixiermittel ist als Profilschiene ausgebildet, wobei die Profilschiene im Wesentlichen eine U-Form oder eine L-Form besitzt. Die Profilschiene ist derart ausgestaltet, dass diese in die Rahmenstruktur des zu verbindenden Modulgehäuses eingeschoben werden kann. Dadurch wird die Rahmenstruktur des Modulgehäuses zusätzlich verstärkt.

Vorteilhafterweise besteht der Kassentisch aus zumindest vier Moduleinheiten. In diesem Fall weisen die Moduleinheiten jeweils weniger als drei Seitenwände, also zumindest zwei fehlende Seitenwände, und/oder zumindest zwei seitliche Öffnungen, auf. Diese modulare Bauweise hat diverse Vorteile. Jedes Modul kann andere technische Gegebenheiten beziehungsweise Merkmale aufweisen und je nach Bedarf an eine spezielle Position angeordnet werden. Ein weiterer und entscheidender Vorteil liegt darin, dass die Moduleinheiten einzeln in einer Lackieranlage lackiert und/oder beschichtet werden können. Dadurch können hochwertige und langanhaltende Lackierungen beziehungsweise Beschichtungen erzielt werden. Aus dem Stand der Technik bekannte Kassentisches müssen flächenmäßig erheblich aufwendiger lackiert werden.

In der Regel ist der Kassentisch mit einem so genannten Warenvorlaufband ausgestattet. Zumindest eine Moduleinheit ist mit einem Ende des Warenvorlaufbandes verbunden. Es ist auch möglich, dass ein Teil des Warenvorlaufbandes auf der Deckfläche (auf dem Oberteil) der betreffenden Moduleinheit abgestützt und befestigt ist. Die Deckfläche der Moduleinheit ist dann baulich entsprechend ausgestaltet.

In einer besonders bevorzugten Ausführungsform weist der Kassentisch einen Warenautomaten auf. Derartige Warenautomaten, beispielsweise Automaten zur Ausgabe von Tabakprodukten, sind im Kassenbereich eines Supermarktes immer häufiger zu finden. Aufgrund von Jugendschutzbestimmungen oder Diebstahlschutzgründen ist es vorteilhaft die Tabakwaren in Warenautomaten anzubieten. Die hier vorgeschlagene integrative Lösung nutzt den Bauraum im Kassenbereich optimal aus, so dass weiterhin Platz für so genannte Impulswaren vorhanden ist.

Der Warenautomat kann beispielsweise in dem oben erwähnten großzügig dimensionierten Bauraum angeordnet sein, den die Moduleinheiten miteinander einschließen. Bevorzugt ist der Warenautomat jedoch unterhalb des Warenvorlaufbandes angeordnet. Durch das Gehäuse des Warenautomaten wird das Warenvorlaufband dann abgestützt. Die Länge des Warenvorlaufbandes ist auf die Abmaße des Warenautomatengehäuses abgestimmt.

Das Warenvorlaufband des Kassentisches hat vorzugsweise eine Auflagefläche für Waren die variabel einstellbar ist. Insgesamt kann das gesamte Modul Warenvorlaufband in der Länge variabel ausgestaltet sein. Das Modul Warenvorlaufband kann auf die Abmaße der darunter befindlichen Einheiten, bspw. den Warenautomaten, abgestimmt werden. Realisiert wird diese Modularität beispielsweise durch einzelne Module mit unterschiedlichen Abmaßen.

Vorteilhafterweise weist der Kassentisch eine elektronische Registrierkasse auf. In der Regel beinhaltet eine solche Registrierkasse eine leistungsfähige Rechnereinheit oder ist mit einer solchen datentechnisch verbunden. Vorteilhaft ist es, wenn der Warenautomat über eine geeignete Datenleitung mit der elektronischen Registrierkasse verbunden ist. In diesem Fall kann der Warenautomat über die Registrierkasse vom Bedienpersonal gesteuert werden. In aller Regel weist der Warenautomat auch ein Bedienterminal auf, durch welche Kunden bestimmte Waren anfordern können. Die hier vorgeschlagene Lösung ist auch dadurch vorteilhaft, dass nur eine Rechnereinheit benötigt wird, die sich Registrierkasse und Warenautomat teilen können. Hierdurch werden nicht nur Kosten, sondern auch Bauraum gespart. Vorteilhafterwiese ist der Kassentisch mit einem Bauelement ausgestattet, welches Regalböden und/oder Schubladen aufweist. Auf den Regalböden können beispielsweise Einkaufstüten für den Kunden gestapelt sein. Vorteilhaftweise ist das Bauelement unterhalb des Warenvorlaufbandes angeordnet. Das Bauelement kann beispielsweise den Bauraum des Warenautomaten einnehmen. Wird irgendwann ein Warenautomat benötigt, kann das Bauelement durch einen solchen ersetzt werden. Hierdurch wird deutlich, dass der vorgeschlagene modulare Kassentisch besonders nachhaltig ist, weil bestimmte Elemente nachgerüstet und/oder ersetzt werden können. Der Kunde muss keine komplett neue Lösung kaufen.

Bevorzugt ist zumindest eine Seitenwand einer Moduleinheit mit einer Beleuchtungseinheit, einer so genannten Lichtblende, verkleidet. Die Lichtblende inszeniert ein Sichtfenster, welches beispielsweise mit einem Werbeplakat versehen werden kann. Die Lichtblende kann aber auch vollelektronisch ausgestaltet sein und beispielsweise einen LCD-Monitor beinhalten.

Im Folgenden wird der Kern der Erfindung noch einmal kurz zusammengefasst: Die Erfindung betrifft einen Kassentisch, der aus zumindest zwei Moduleinheiten besteht, wobei zumindest eine Moduleinheit zumindest zwei verschiedene Arten von Fixiermittel aufweist, über welche die zumindest zwei Moduleinheiten miteinander fixiert sind. Eine Art Fixiermittel ist als flächiges Bauteil mit zumindest zwei, bevorzugt jedoch vier, Bohrungen ausgestaltet und die andere Art Fixiermittel ist als Profilschiene ausgebildet ist, wobei die Profilschiene im Wesentlichen eine U-Form oder eine L-Form besitzt. Die Moduleinheiten haben im Wesentlichen eine kubus- oder quaderförmige Rahmenstruktur. Außerdem fehlt den Moduleinheiten zumindest eine Seitenwand, und/oder sie weisen zumindest eine seitliche Öffnung auf. Die fehlenden Seitenwände und/oder Öffnungen stehen sich beim Zusammenbau gegenüber.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Explosionsdarstellung eines Kassentisches,
- Fig. 2: eine perspektivische Explosionszeichnung von vier Moduleinheiten,
- Fig. 3: eine perspektivische Ansicht eines Bodenbereichs einer Moduleinheit,
- Fig. 4: eine perspektivische Explosionszeichnung einer Visualisierungseinheit und
- Fig. 5: einen perspektivischen Ausschnitt eines Kassentisches mit integrierter Visualisierungseinheit.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt eine perspektivische Explosionsdarstellung eines erfindungsgemäßen Kassentisches 1. Die hier gezeigte Ausführungsvariante besteht im Wesentlichen aus vier Moduleinheiten A, B, C und D. Jedes dieser Module A-D weist mindestens eine nach außen gerichtete Seitenwand 2, 3, 4, 5, 6 und 7 auf. Die Seitenwände 2-7 bilden in Summe im Wesentlichen die Gehäusewand des fertigen Kassentisches 1.

Im inneren Bereich, also dort wo die Module beim Zusammenbau des Kassentisches zusammengeführt werden, fehlen Seitenwände. Dadurch wird das Volumen, welches die Module A-D miteinander einschließen maximiert.

Die Moduleinheiten A-D weisen jeweils eine Bodenplatte 8, 8', 9 und 10 auf, die in Summe die Gesamtbodenplatte des Kassentisches 1 bilden. Außerdem weisen die Module jeweils eine Deckplatte 11, 12 und 13 auf, die in Summe die Gesamtdeckplatte des Kassentisches 1 bilden. Einzelne Deckplatten 11-13 werden hinterher mit weiteren funktionalen Elementen, wie in diesem Beispiel mit einer so genannten Warenplatte und/oder mit einer so genannten Packzelle, bedeckt.

Der Kassentisch 1 weist ein Warenvorlaufband 16 auf, welches im Endbereich der Deckplatte 12 des Moduls B abgestützt ist. Unterhalb des Warenvorlaufbandes 16 sind weitere Bauelemente angeordnet, die vom Kunden nach eigenen Wünschen (modular) zusammenstellbar sind. Bei den Bauelementen kann es sich beispielsweise um einen so genannten PC-Schrank 17 handeln, der beispielsweise die Steuereinheit des Kassentisches 1 trägt. Die Steuereinheit ist in der Regel aber innerhalb des Bauraums, den die Moduleinheiten A-D bilden lokalisiert. Als Bauelemente können auch so genannte Regalsysteme 18, beispielsweise für die Tütenablage, oder einfache Blindelemente 19 ausgewählt werden. Ein solches Bauelement kann auch als Warenautomat (nicht gezeigt) ausgeführt sein. Der Platz unterhalb des Warenvorlaufbandes 16 ist so ausgestaltet, dass beispielsweise ein Warenautomat zur Ausgabe von Tabakwaren, passgenau darunter platziert werden kann. Ein solcher Warenautomat wird als Nachrüstlösung für einen Kassentisch 1 zur Verfügung gestellt. Der Warenautomat ist integraler Bestandteil des Kassentisches 1 und dient unter anderem als Tragelement für das Warenvorlaufband. Der Warenautomat ist idealerweise mit der Steuereinheit des Kassentisches 1 verbunden und weist eine Warenausgabevorrichtung auf, die die vom Kunden angeforderte Ware direkt auf das Warenvorlaufband transportiert.

Die Figur 2 zeigt eine perspektivische Explosionszeichnung von vier Moduleinheiten A-D, die die Basis des Kassentisches 1 bilden. In Figur 2 sind die Fixierelemente zu sehen, mit denen die Moduleinheiten A-D miteinander fixiert werden. Der Bereich der Fixierung wird aus Verständnisgründen jeweils vergrößert dargestellt. Diese Fixierelemente wurden in Figur 1 aus darstellerischen Gründen nicht gezeigt.

Eine Art Fixerelement ist als flächiges Bauteil, als Platte 20, ausgebildet und enthält vier Bohrungen, die mit entsprechenden Bohrungen 22 in der Bodenplatte 8-10 fluchten. Die Bohrungen sind mit einem Innengewinde versehen, so dass die Bodenplatten 8-10 der Moduleinheiten über die Platte 20 miteinander fixiert werden können.

Eine andere Art Fixiermittel ist als Profilschiene, in U- oder L-Form, ausgebildet. Die Profilschiene 23, 23' ist einseitig mit der Rahmenstruktur einer Moduleinheit A-D verbunden. Das andere Ende der Profilschiene 23, 23' wird in eine dafür vorgesehene Führung 24 (Ausnehmung) einer zu verbindenden Moduleinheit A-D geschoben. Die Führung 24 befindet sich innerhalb der Rahmenstruktur der betreffenden Moduleinheit A-D. Die Profilschiene 23, 23' wird in der Führung 24 fixiert. Dies kann beispielsweise über eine Verschraubung realisiert werden. Diese Art der Fixierung erhöht die Steifigkeit des gesamten Kassentisches 1.

Beide Arten Fixiermittel 20, 23, 23' sind in den Eckbereichen der jeweiligen Moduleinheiten A-D angeordnet.

Die Figur 3 zeigt eine perspektivische Ansicht eines Bodenbereichs einer Moduleinheit. Der Bodenbereich einer einzelnen Moduleinheit A-D wird durch eine Rahmenstruktur 25 mit einem in etwa trapezförmigen Querschnitt eingegrenzt. Oberhalb der Rahmenstruktur 25 ist eine Blechplatte 26 angeordnet. Auf die Unterseite der Blechplatte 26 ist eine Polystyrolplatte 27 geklebt. Die Dicke der Polystyrolplatte 27 entspricht der Höhe des trapezförmigen Querschnitts der Rahmenstruktur 25, so dass der gesamte Kassentisch gleichermaßen auf der Rahmenstruktur und der Polystyrolplatte steht. Die Polystyrolplatten 27 der einzelnen Module bilden - zusammen mit den Rahmenstrukturen 25 - die Bodenplatte des Kassentisches.

Die Figur 4 zeigt eine perspektivische Explosionszeichnung einer erfindungsgemäßen Visualisierungseinheit 30. Der Kassentisch (nicht gezeigt) wäre hier links angeordnet. Die Visualisierungseinheit 30 besteht aus einem Rahmenelement 31, welches wiederum im Wesentlichen aus einer klaren Scheibe 32, beispielsweise einer Acrylscheibe oder einer Glasscheibe, und einem darum gefassten Rahmen 33 besteht. Der Rahmen 33 ist aus Blech geformt. Auf die klare Scheibe 32 wird passgenau eine Streuscheibe 34 gelegt und über Klemmschienen 35 fixiert. Die Klemmschienen werden mit dem Rahmen 33 verschraubt, der dafür geeignete Gewindebohrungen aufweist. Zwischen klarer Scheibe 32 und Streuscheibe ist beispielsweise ein Bildelement 36 (Figur 5) geklemmt.

Die klare Scheibe 32 bildet die Außenseite des Visualisierungselements und ist daher mechanischem Verschleiß ausgesetzt. Die Kunden verkratzen die Scheibe 32 beispielsweise mit einem Einkaufswagen.

Im Inneren des Kassentischgehäuses sind Leuchtmittel angeordnet, die das Visualisierungselement 30 rückseitig beleuchten. Dadurch wird das Bildelement, welches in der Regel halbtransparent ausgebildet ist, visuell in Szene gesetzt.

### Kassentisch mit Visualisierungseinheit

### Bezugszeichenliste

| | | | |
|---|---|---|---|
| 1 | Kassentisch | 11. | Deckplatte |
| 2 | Seitenwand | 12. | Deckplatte |
| 3 | Seitenwand | 13. | Deckplatte |
| 4 | Seitenwand | 14. | Warenplatte |
| 5 | Seitenwand | 15. | Packzelle |
| 6 | Seitenwand | 16. | Warenvorlaufband |
| 7 | Seitenwand | 17. | PC-Schrank |
| 8, 8' | Bodenplatte | 18. | Regalsystem |
| 9 | Bodenplatte | 19. | Blindelement |
| 10 | Bodenplatte | 20. | Fixiermittel, Platte |
| | | 21. | Bohrung |
| 30 | Visualisierungseinheit | 22. | Bohrung |
| 31 | Rahmenelement | 23., 23' | Fixiermittel, Profilschiene |
| 32 | klare Scheibe | 24. | Ausnehmung / Führung |
| 33 | Rahmen | 25. | Rahmenstruktur |
| 34 | Streuscheibe | 26. | Blechplatte |
| 35 | Klemmschiene | 27. | Polystyrolplatte |
| 36 | Bildelement | | |
| A, B, C,D | Modul | | |

## Patentansprüche

1. Kassentisch, der aus zumindest zwei Moduleinheiten besteht,
• **wobei** die Moduleinheiten (A, B, C, D) eine im Wesentlichen kubus- oder quaderförmige Rahmenstruktur aufweisen,
• **wobei** die Moduleinheiten weniger als vier Seitenwände (2, 3, 4, 5, 6, 7), also zumindest eine fehlende Seitenwand, und/oder zumindest eine seitliche Öffnung aufweisen
**dadurch gekennzeichnet,**
• **dass** zumindest eine Moduleinheit (A, B, C, D) zumindest zwei verschiedene Arten von Fixiermitteln (20, 23, 23') aufweist, über welche die zumindest zwei Moduleinheiten (A, B, C, D) miteinander fixiert sind
• **dass** eine Art Fixiermittel als flächiges Bauteil (20) mit zumindest zwei, bevorzugt jedoch vier, Bohrungen ausgestaltet ist
• **und dass** eine andere Art Fixiermittel als Profilschiene (23, 23') ausgebildet ist, wobei die Profilschiene (23, 23') im Wesentlichen eine U-Form oder eine L-Form besitzt.

2. Kassentisch nach vorstehendem Anspruch
**dadurch gekennzeichnet, dass**
die zumindest zwei Moduleinheiten (A, B, C, D) im Bereich der fehlenden Seitenwand und/oder im Bereich der seitlichen Öffnung gegeneinander gestellt und miteinander fixiert sind.

3. Kassentisch nach einem der vorstehenden Ansprüche
**dadurch gekennzeichnet, dass**
die Fixiermittel (20, 23, 23') in den Eckbereichen der Rahmenstruktur angeordnet sind.

4. Kassentisch nach einem der vorstehenden Ansprüche
**dadurch gekennzeichnet,**
• **dass** der Kassentisch (1) aus zumindest vier Moduleinheiten (A, B, C, D) besteht
• **und dass** die Moduleinheiten (A, B, C, D) jeweils weniger als drei Seitenwände, also zumindest zwei fehlende Seitenwände, und/oder zumindest zwei seitliche Öffnungen, aufweisen.

5. Kassentisch nach einem der vorstehenden Ansprüche
**dadurch gekennzeichnet, dass**
der Kassentisch (1) ein Warenvorlaufband (16) aufweist und zumindest eine Moduleinheit (A, B, C, D) mit einem Ende des Warenvorlaufbandes (16) verbunden ist.

6. Kassentisch nach vorstehendem Anspruch
**dadurch gekennzeichnet, dass**
das Warenvorlaufband (16) eine Auflagefläche für Waren aufweist, die variabel einstellbar ist.

7. Kassentisch nach einem der vorstehenden Ansprüche
**dadurch gekennzeichnet, dass**
der Kassentisch (1) einen Warenautomaten aufweist.

8. Kassentisch nach den beiden vorstehenden Ansprüchen
**dadurch gekennzeichnet, dass**
der Warenautomat unterhalb des Warenvorlaufbandes (16) angeordnet ist.

9. Kassentisch nach einem der vorstehenden Ansprüche
**dadurch gekennzeichnet, dass**
der Kassentisch (1) ein Bauelement (17, 18, 19) aufweist, welches wiederum Regalböden und/oder Schubladen aufweist.

10. Kassentisch nach vorstehendem Anspruch
**dadurch gekennzeichnet, dass**
das Bauelement (17, 18, 19) unterhalb des Warenvorlaufbandes (16) angeordnet ist.

11. Kassentisch nach einem der vorstehenden Ansprüche
**dadurch gekennzeichnet, dass**
zumindest eine Seitenwand einer Moduleinheit (A, B, C, D) mit einer Beleuchtungseinheit, einer so genannten Visualisierungseinheit (30), verkleidet ist.

12. Kassentisch nach einem der vorstehenden Ansprüche
**dadurch gekennzeichnet, dass**
der Kassentisch (1) eine elektronische Registrierkasse aufweist.

13. Kassentisch nach den Ansprüchen 7 und 12
**dadurch gekennzeichnet, dass**
der Warenautomat über eine geeignete Datenleitung mit der elektronischen Registrierkasse verbunden ist.

## Claims

1. Checkout counter which comprises at least two modular units,
• wherein the modular units (A, B, C, D) have an essentially cubic or cuboidal frame structure,
• wherein the modular units have fewer than four side walls (2, 3, 4, 5, 6, 7) that is to say have at least one side wall absent, and/or have at least one lateral opening,
**characterized**
• **in that** at least one modular unit (A, B, C, D) has at least two different types of fixing means (20, 23, 23'), via which the at least two modular units (A, B, C, D) are fixed to one another,
• **in that** one type of fixing means is configured in the form of a flat component (20) with at least two, but preferably four, bores,
• and **in that** another type of fixing means is designed in the form of a profile rail (23, 23'), wherein the profile rail (23, 23') has essentially a U shape or an L shape.

2. Checkout counter according to the preceding claim,
**characterized in that**
the at least two modular units (A, B, C, D) are positioned against one another, and fixed to another, in the region of the absent side wall and/or in the region of the lateral opening.

3. Checkout counter according to either of the preceding claims,
**characterized in that**
the fixing means (20, 23, 23') are arranged in the corner regions of the frame structure.

4. Checkout counter according to one of the preceding claims,
**characterized**
• **in that** the checkout counter (1) comprises at least four modular units (A, B, C, D),
• and **in that** the modular units (A, B, C, D) each have fewer than three side walls, that is to say have at least two side walls absent, and/or have at least two lateral openings.

5. Checkout counter according to one of the preceding claims,
**characterized in that**
the checkout counter (1) has a goods-conveyor belt (16) and at least one modular unit (A, B, C, D) is connected to one end of the goods-conveyor belt (16).

6. Checkout counter according to the preceding claim,
**characterized in that**
the goods-conveyor belt (16) has a bearing surface for goods, and said bearing surface can be adjusted in a variable manner.

7. Checkout counter according to one of the preceding claims,
**characterized in that**
the checkout counter (1) has a vending machine.

8. Checkout counter according to the two preceding claims,
**characterized in that**
the vending machine is arranged beneath the goods-conveyor belt (16).

9. Checkout counter according to one of the preceding claims,
**characterized in that**
the checkout counter (1) has a structural element (17, 18, 19) which, in turn, has shelves and/or drawers.

10. Checkout counter according to the preceding claim,
**characterized in that**
the structural element (17, 18, 19) is arranged beneath the goods-conveyor belt (16).

11. Checkout counter according to one of the preceding claims,
**characterized in that**
at least one side wall of a modular unit (A, B, C, D) is clad with an illumination unit, a so-called visualization unit (30).

12. Checkout counter according to one of the preceding claims,
**characterized in that**
the checkout counter (1) has an electronic cash register.

13. Checkout counter according to Claims 7 and 12,
**characterized in that**
the vending machine is connected to the electronic cash register via a suitable data line.

## Revendications

1. Comptoir de caisse, qui se compose d'au moins deux unités modulaires,
• dans laquelle les unités modulaires (A, B, C, D) présentent une structure de cadre essentiellement cubique ou parallélépipédique,
• dans laquelle les unités modulaires présentent moins de quatre parois latérales (2, 3, 4, 5, 6, 7), donc au moins une paroi latérale manquante, et/ou au moins une ouverture latérale,
**caractérisé en ce que**
• au moins une unité modulaire (A, B, C, D) présente au moins deux types différents de moyens de fixation (20, 23, 23'), par lesquels lesdites au moins deux unités modulaires (A, B, C, D) sont fixées l'une à l'autre,
• un type de moyen de fixation est réalisé sous forme de composant plat (20) avec au moins deux, mais de préférence quatre trous, et
• un autre type de moyen de fixation est réalisé sous forme de rail profilé (23, 23'), dans laquelle le rail profilé (23, 23') a essentiellement une forme en U ou une forme en L.

2. Comptoir de caisse selon la revendication précédente, **caractérisé en ce que** lesdites au moins deux unités modulaires (A, B, C, D) sont placées l'une en face de l'autre et fixées l'une à l'autre dans la région de la paroi latérale manquante et/ou dans la région de l'ouverture latérale.

3. Comptoir de caisse selon l'une quelconque des revendications précédentes, **caractérisé en ce que** les moyens de fixation (20, 23, 23') sont disposés dans la région des coins de la structure de cadre.

4. Comptoir de caisse selon l'une quelconque des revendications précédentes, **caractérisé en ce que**
• le comptoir de caisse (1) se compose d'au moins quatre unités modulaires (A, B, C, D), et
• les unités modulaires (A, B, C, D) présentent respectivement moins de trois parois latérales, donc au moins deux parois latérales manquantes, et/ou au moins deux ouvertures latérales.

5. Comptoir de caisse selon l'une quelconque des revendications précédentes, **caractérisé en ce que** le comptoir de caisse (1) présente un tapis roulant pour les produits (16) et au moins une unité modulaire (A, B, C, D) est reliée à une extrémité du tapis roulant pour les produits (16).

6. Comptoir de caisse selon la revendication précédente, **caractérisé en ce que** le tapis roulant pour les produits (16) présente une face de dépôt pour les produits, qui peut être réglée de façon variable.

7. Comptoir de caisse selon l'une quelconque des revendications précédentes, **caractérisé en ce que** le comptoir de caisse (1) présente un automate pour les produits.

8. Comptoir de caisse selon les deux revendications précédentes, **caractérisé en ce que** l'automate pour les produits est disposé en dessous du tapis roulant pour les produits (16).

9. Comptoir de caisse selon l'une quelconque des revendications précédentes, **caractérisé en ce que** le comptoir de caisse (1) présente un élément de construction (17, 18, 19), qui présente à son tour des tablettes d'étagère et/ou des tiroirs.

10. Comptoir de caisse selon la revendication précédente, **caractérisé en ce que** l'élément de construction (17, 18, 19) est disposé en dessous du tapis roulant pour les produits (16).

11. Comptoir de caisse selon l'une quelconque des revendications précédentes, **caractérisé en ce qu'**au moins une paroi latérale d'une unité modulaire (A, B, C, D) est revêtue d'une unité d'éclairage, une unité dite de visualisation (30).

12. Comptoir de caisse selon l'une quelconque des revendications précédentes, **caractérisé en ce que** le comptoir de caisse (1) présente une caisse enregistreuse électronique.

13. Comptoir de caisse selon l'une quelconque des revendications précédentes, **caractérisé en ce que** l'automate pour les produits est relié à la caisse enregistreuse électronique par une ligne informatique appropriée.
